# EUROPÄISCHE PATENTSCHRIFT

(11) **EP 4 367 380 B1**
(45) Veröffentlichungstag und Bekanntmachung des Hinweises auf die Patenterteilung: **18.03.2026**
(21) Anmeldenummer: 22740862.2
(22) Anmeldetag: 05.07.2022
(51) Int. Cl.: F02B 43/10, F02D 19/06, F02M 21/02, F02M 47/02, F02M 61/20, F02M 61/14, F02M 47/04, F02M 43/00

(54) **INJEKTOR UND ANORDNUNG MIT EINEM INJEKTOR**
INJECTOR AND ASSEMBLY HAVING AN INJECTOR
INJECTEUR ET ENSEMBLE PRÉSENTANT UN INJECTEUR

(30) Priorität: 05.07.2021 DE 102021206997
(43) Veröffentlichungstag der Anmeldung: 15.05.2024
(73) Patentinhaber: Robert Bosch GmbH, 70442 Stuttgart (DE)
(72) Erfinder: WERGER, Heinrich, 5431 Kuchl (AT)
(86) Internationale Anmeldenummer: PCT/EP2022/068608
(87) Internationale Veröffentlichungsnummer: WO 2023/280866

(56) Entgegenhaltungen:
- EP-A2- 0 826 877
- DE-A1- 102017 217 991
- RU-C1- 2 629 852
- US-A- 5 687 693
- US-B1- 6 298 826
- US-B2- 6 749 129

## Beschreibung

### Technisches Gebiet

Die Erfindung betrifft einen Injektor zum Abgeben eines unter Druck stehenden Arbeitsmediums in einen Brennraum einer Brennkraftmaschine. Insbesondere betrifft die Erfindung einen Injektor zum Einspritzen alternativer Kraftstoffe wie zum Beispiel Ammoniak oder aber Alkohole, wie Ethanol oder Methanol, wobei die Hubbewegung einer Düsennadel über ein von dem Arbeitsmedium unterschiedliches Steuermedium bewirkt wird.

### Stand der Technik

Aus der DE 10 2017 217 991 A1 der Anmelderin ist ein Injektor bekannt. Der bekannte Injektor zeichnet sich durch zwei, mit unterschiedlichen Medien befüllbare Druckräume aus, in denen eine Düsennadel hubbeweglich angeordnet ist. Die beiden Druckräume sind durch einen sich quer zur Längsrichtung der Düsennadel erstreckenden Faltenbalg mediendicht voreinander getrennt. Der auf Einlassöffnungen des Injektors gegenüberliegenden Seite angeordnete Druckraum ist mit einem Steuermedium zur Beeinflussung der Längsbewegung der Düsennadel befüllbar, während der auf der Seite der Einlassöffnungen zugewandte Druckraum mit dem über die Einlassöffnungen aus dem Injektor abgebbaren Arbeitsmedium befüllbar ist. Wesentlich ist, dass in einem Zustand, bei dem die beiden Druckräume nicht mit unter Druck stehenden Medien befüllt sind auf die Düsennadel keine in Schließrichtung der Düsennadel wirkende, die Einlassöffnungen verschließende Kraft erzeugt wird.

Aus der DE 10 2018 211 510 A1 der Anmelderin ist ein weiterer gattungsgemäßer Injektor bekannt. Auch bei diesem Injektor erfolgt in einem Zustand, bei dem der Steuerraum nicht von dem (hydraulischen) Druck eines Steuermediums kraftbeaufschlagt ist, keine Kraftbeaufschlagung der Düsennadel in Richtung ihrer die Einlassöffnungen verschließenden Stellung.

Aus US6749129B2 ist ein Injektor mit den Merkmalen des Oberbegriffs des Anpsruchs 1 bekannt.

### Offenbarung der Erfindung

Der erfindungsgemäße Injektor zum Abgeben eines unter Druck stehenden Arbeitsmediums in einen Brennraum einer Brennkraftmaschine mit den Merkmalen des Anspruchs 1 hat den Vorteil, dass er den Druckraum, der mit dem Arbeitsmedium befüllt ist, in einem Zustand, bei dem der Steuerraum nicht von dem Druck des Steuermediums hydraulisch kraftbeaufschlagt ist, gegenüber dem Brennraum abdichtet, indem die Düsennadel in ihre Schließstellung kraftbeaufschlagt ist.

Insbesondere ermöglicht es der erfindungsgemäße Injektor, eine relativ hohe, in Richtung der Schließstellung auf die Düsennadel wirkende Schließkraft zu erzeugen. Dies ist insbesondere dann von Vorteil, wenn der Injektor zusammen mit einem anderen Injektor zum Abgeben bzw. Einspritzen von Arbeitsmedium in einen Brennraum vorgesehen ist, wobei der erfindungsgemäße Injektor beispielsweise Ammoniak oder aber Alkohole, wie Ethanol oder Methanol in den Brennraum einspritzt und der andere Injektor insbesondere zum Einspritzen von Dieselkraftstoff ausgebildet ist. Dabei ist es wesentlich, dass in einem Betriebszustand, bei dem der andere Injektor den (Diesel-) Kraftstoff in den Brennraum einspritzt, während er erfindungsgemäße Injektor drucklos bzw. stillgelegt ist, der durch das Betreiben des anderen Injektors entstehende Brennraumdruck nicht dazu führt, dass Brennraumgase in den erfindungsgemäßen Injektor eindringen können, die ggf. zu einer Beschädigung des Injektors führen könnten.

Mit anderen Worten gesagt bedeutet dies, dass die bei dem erfindungsgemäßen Injektor durch wenigstens eine Schließfeder auf die Düsennadel erzeugbare Schließkraft derart ausgelegt ist, dass diese wenigstens so groß ist wie der Brennraumdruck, wenn die Brennkraftmaschine mit einem anderen Injektor betrieben wird, um die Düsennadel in ihrer Schließstellung zu halten.

Vor dem Hintergrund der obigen Erläuterungen ist es daher bei einem erfindungsgemäßen Injektor vorgesehen, dass die Düsennadel mit wenigstens einer Schließfeder gekoppelt, insbesondere in Anlagekontakt mit der wenigstens einen Schließfeder angeordnet ist, wobei die wenigstens eine Schließfeder die Düsennadel in Richtung ihrer Schließstellung durch Federkraft kraftbeaufschlagt. Weiter weist die Düsennadel im Steuerraum einen Abschnitt auf, der von einer Führungshülse radial umgeben ist, und dass die Führungshülse von einer ersten Schließfeder gegen ein den Steuerraum begrenzendes Bauteil kraftbeaufschlagt ist. Eine derartige Ausgestaltung ermöglicht es insbesondere, eine zur Erzeugung einer relativ hohen Schließkraft auf die Düsennadel vorgesehene zweite Schließfeder außerhalb des Steuerraums in einem separaten Federraum anzuordnen, wobei der Steuerraum gegenüber diesem anderen Raum (Federraum) durch die Führungshülse abgedichtet ist. In einem vom Niederdruckbereich separaten Federraum ist eine zweite Schließfeder angeordnet, und die zweite Schließfeder ist dazu ausgebildet, die Düsennadel mit einer größeren Kraft in Richtung ihrer Schließstellung zu beaufschlagen als die erste Schließfeder. Insbesondere ermöglicht es eine derartige konstruktive Ausgestaltung, dass die zweite Schließfeder eine nahezu beliebige Größe bzw. Form und Geometrie aufweisen kann, ohne dass dadurch die Größe des Steuerraums negativ beeinflusst bzw. vergrößert werden muss.

Vorteilhafte Weiterbildungen des erfindungsgemäßen Injektors zum Abgeben eines unter Druck stehenden Arbeitsmediums in einen Brennraum einer Brennkraftmaschine sind in den Unteransprüchen aufgeführt.

Mit Blick auf typische Brennraumdrücke bei der Verwendung eines (zusätzlichen bzw. zweiten) Injektors, der dazu ausgebildet ist, flüssigen Brennstoff bzw. (Diesel-) Kraftstoff in den Brennraum einzuspritzen, ist es vorgesehen, dass die Düsennadel in Richtung ihrer Längsachse betrachtet zwischen dem Druckraum für das Arbeitsmedium und dem Steuerraum für das Steuermedium in einem Führungsabschnitt des Injektorgehäuses radial geführt ist, dass der Druck des Steuermediums im Steuerraum auf eine senkrecht zur Längsachse der Düsennadel angeordnete Steuerfläche wirkt, dass die Düsennadel in ihrer Schließstellung unter Ausbildung eines Dichtsitzes an einem Wandabschnitt des Druckraums anliegt, und dass die Fläche der Düsennadel im Bereich des Dichtsitzes maximal 41% der Fläche im Bereich des Führungsabschnitts und die Fläche der Steuerfläche zwischen 23% und 74% der Fläche im Bereich des Führungsabschnitts entspricht.

Zur Erzeugung einer in Öffnungsrichtung der Düsennadel wirkenden Kraft zum Freigegen der Einlassöffnungen bei einer Druckreduzierung im Steuerraum ist es vorgesehen, dass die Düsennadel in dem Druckraum für das Arbeitsmedium eine Druckfläche aufweist, die dazu ausgebildet ist, unter dem hydraulischen Druck des Arbeitsmediums eine in Öffnungsrichtung wirkende Kraft auf die Düsennadel zu erzeugen.

In bevorzugter Weiterbildung ist es vorgesehen, dass das Bauteil, an der die Führungshülse (dichtend) anliegt, eine Drosselplatte ist.

Um eine zusätzliche Abdichtung zwischen dem im Steuerraum befindlichen Steuermedium und dem im Druckraum befindlichen Arbeitsmedium zu ermöglichen, kann es vorgesehen sein, dass im Bereich des Führungsabschnitts für die Düsennadel eine radial um die Längsachse der Düsennadel umlaufende Nut ausgebildet ist, die mit einem Sperrmedium befüllbar ist. Dieses Sperrmedium kann beispielsweise ein Sperröl mit einer relativ hohen Viskosität sein, sodass auch eine Durchmischung des Sperrmediums mit dem Arbeitsmedium bzw. dem Steuermedium erschwert ist.

Weiterhin umfasst die Erfindung eine Anordnung zum Abgeben von Arbeitsmedium in den Brennraum einer Brennkraftmaschine mit einem soweit beschriebenen ersten Injektor, sowie mit einem zweiten Injektor, der dazu ausgebildet ist, ein von dem ersten Injektor unterschiedliches Arbeitsmedium in den Brennraum einzuspritzen, wobei der Brennraumdruck beim Betreiben der Brennkraftmaschine mit dem zweiten Injektor maximal etwa 350bar beträgt.

Ganz besonders bevorzugt ist es vorgesehen, dass die Anordnung dazu ausgebildet ist, einen alternativen Kraftstoff wie Ammoniak oder aber Alkohole, wie Ethanol oder Methanol als Arbeitsmedium für den ersten Injektor und Dieselkraftstoff für den zweiten Injektor in den Brennraum der Brennkraftmaschine abzugeben.

Weitere Vorteile, Merkmale und Einzelheiten der Erfindung ergeben sich aus der nachfolgenden Beschreibung bevorzugter Ausführungsformen der Erfindung sowie anhand der Zeichnungen.

### Kurze Beschreibung der Zeichnungen

- Fig. 1: zeigt eine schematische Darstellung einer Anordnung von zwei Injektoren im Bereich eines Brennraums einer Brennkraftmaschine und
- Fig. 2: einen Injektor zum Abgeben eines insbesondere flüssigen Arbeitsmediums in den Brennraum der Brennkraftmaschine in einem vereinfacht dargestellten Längsschnitt.

### Ausführungsformen der Erfindung

Gleiche Elemente bzw. Elemente mit gleicher Funktion sind in den Figuren mit den gleichen Bezugsziffern versehen.

In der Fig. 1 ist eine Anordnung 100 gezeigt, bei der im Bereich eines Brennraums 1 einer Brennkraftmaschine 2 zwei Injektoren 10, 20 vorgesehen sind, um unterschiedliche Arbeitsmedien in den Brennraum 1 der Brennkraftmaschine 2 abzugeben bzw. einzuspritzen oder einzublasen. Insbesondere ist der erste Injektor 10 dazu ausgebildet, ein in einem Vorratsspeicher 12 bevorratetes erstes Arbeitsmedium, insbesondere einen alternativen Kraftsoff wie Ammoniak oder aber Alkohole, wie Ethanol oder Methanol in den Brennraum 1 einzuspritzen, während der andere Injektor 20 dazu ausgebildet ist, ein in einem zweiten Vorratsspeicher 14 bevorratetes zweites Arbeitsmedium, insbesondere Dieselkraftstoff in den Brennraum 1 einzuspritzen.

Wesentlich dabei ist darüber hinaus, dass die beiden Injektoren 10, 20 gemeinsam betrieben werden können, insbesondere, wenn der andere Injektor 20 als Zündquelle für das Entzünden des Arbeitsmediums des ersten Injektors 10 dient. Der erste Injektor 10 kann jedoch bedarfsweise auch stillgelegt werden, wenn beispielsweise kein erstes Arbeitsmedium verfügbar ist. In diesem Fall wird die Brennkraftmaschine 2 ausschließlich mit dem anderen, zweiten Injektor 20 betrieben.

Der in der Fig. 2 näher dargestellte Injektor 10 weist ein Injektorgehäuse 22 auf, in dem eine Ausnehmung 24 ausgebildet ist, die mehrere, unterschiedliche Durchmesser aufweisende Abschnitte hat. Das Injektorgehäuse 22 weist auf der dem Brennraum 1 zugewandten Seite mehrere Einlassöffnungen 26 auf, die dazu ausgebildet sind, das (gasförmige) Arbeitsmedium in den Brennraum 1 der Brennkraftmaschine 2 einzublasen. Hierzu bildet die Ausnehmung 24 auf der den Einlassöffnungen 26 zugewandten Seite einen Druckraum 28 aus, der über eine Zuführbohrung 30 mit dem unter Druck stehenden Arbeitsmedium verbindbar ist.

Innerhalb der Ausnehmung 24 ist in Richtung einer Längsachse 32 eine Düsennadel 34 hubbeweglich angeordnet. In der in der Fig. 2 dargestellten Schließstellung sitzt ein Düsennadelende 35, das konisch ausgebildet ist, im Bereich eines Wandabschnitts 36 der Ausnehmung 24 unter Ausbildung eines Dichtsitzes 38 an der Ausnehmung 24 an, um die Einlassöffnungen 26 zumindest mittelbar zu verschließen. Auch weist die Düsennadel 34 innerhalb des Druckraums 28 Abschnitte mit unterschiedlichen Durchmessern auf, derart, dass eine im Ausführungsbeispiel konisch ausgebildete Druckfläche 39 bei einer hydraulischen Druckbeaufschlagung des Druckraums 28 durch das Arbeitsmedium eine die Einlassöffnungen 26 freigebende Öffnungskraft auf die Düsennadel 34 erzeugt.

Die Düsennadel 34 ist in Längsrichtung betrachtet in einem mittleren Bereich in einem Führungsabschnitt 40 der Ausnehmung 24 radial geführt. Im Bereich des Führungsabschnitts 40 weist die Düsennadel 34 bzw. der Führungsabschnitt 40 einen konstanten Durchmesser D auf. Wiederum in etwa in einem mittleren Bereich des Führungsabschnitts 40 ist im Bereich der Wand der Ausnehmung 24 eine radial um die Längsachse 32 umlaufende Ringnut 42 ausgebildet, die über einen Zuführkanal 44 mit einem Sperrmedium in Form eines Sperröls o.ä. befüllbar ist. Für den Fall, dass der Injektor 20 als Dieselinjektor ausgebildet ist, kann das Sperrmedium bzw. Sperröl aus dem Kraftstoffkreislauf des Injektors 20 entnommen werden, d.h., dass es sich bei dem Sperrmedium dann um Diesel handeln kann.

Die Düsennadel 34 ragt auf der den Einlassöffnungen 26 abgewandten Seite mit einem im Durchmesser verringerten Abschnitt 45 in einen Steuerraum 46 hinein, der ebenfalls in der Ausnehmung 24 ausgebildet ist. Der Steuerraum 46 hat über eine Zulaufbohrung 48 Verbindung mit einem Vorratsspeicher 49 für ein unter Druck stehendes Steuermedium, wobei das Steuermedium ein von dem Arbeitsmedium unterschiedliches Medium ist. Weiterhin ist der Steuerraum 46 über eine Ablaufbohrung 50 in einen Niederdruckbereich 52 druckentlastbar. Hierzu dient ein Ventil 54, das in einer geöffneten Stellung einen Abfluss des Steuermediums aus dem Steuerraum 46 ermöglicht. Das Ventil 54 lässt sich, wie an sich aus dem Stand der Technik bekannt und daher nicht näher erläutert, beispielsweise mittels eines Magnetaktuators betätigen.

Der Steuerraum 46 bzw. die Ausnehmung 24 ist auf der den Einlassöffnungen 26 gegenüberliegenden Seite von einer Drosselplatte 55 verschlossen, in der eine Zulaufdrossel 56 für den Zulaufkanal 44 und eine Ablaufdrossel 57 für die Ablaufbohrung 50 ausgebildet sind. Weiterhin weist die Drosselplatte 55 konzentrisch zur Längsachse 32 eine Durchgangsbohrung 58 auf, die auf der dem Steuerraum 46 gegenüberliegenden Seite in einem Federraum 60 mündet.

Innerhalb des Steuerraums 46 ist der als Führungsabschnitt wirkende Abschnitt 45 der Düsennadel 34 radial von einer Führungshülse 62 umgeben, die der Abdichtung der Durchgangsbohrung 58 in Richtung des Federraums 60 dient. Hierzu ist die Führungshülse 62, die auf der der Drosselplatte 55 zugewandten Seite eine konisch ausgebildete, radial um die Längsachse 32 umlaufende Dichtkante 63 aufweist, von der Federkraft einer ersten Schließfeder 64 in Richtung der Drosselplatte 55 kraftbeaufschlagt. Die erste Schließfeder 64 stützt sich an der Düsennadel 34 im Bereich einer ringförmigen, radial um die Längsachse 32 umlaufenden Steuerfläche 65 ab.

Die Düsennadel 34 durchsetzt die Durchgangsbohrung 58 mit einem im Durchmesser nochmals reduzierten Abschnitt 66, der im Bereich des Federraums 60 tellerartig im Durchmesser vergrößert ausgebildet ist. Im Federraum 60 ist eine zweite Schließfeder 68 angeordnet, die sich dadurch auszeichnet, dass sie sich gegen ein gehäusefestes, nicht dargestelltes Bauteil des Injektors 10 abstützt und die Düsennadel 34 in Richtung des Dichtsitzes 38 mit einer größeren Federkraft beaufschlagt als die Federkraft der ersten Schließfeder 64.

Zum Abgeben von Arbeitsmedium in den Brennraum 1 der Brennkraftmaschine 2 durch den Injektor 10 ist der Druckraum 28 mit unter hohem Druck stehendem Arbeitsmedium (Gas) befüllt. Zum Anheben der Düsennadel 34 aus ihrer in der Fig. 2 dargestellten Schließstellung in eine Öffnungsstellung, bei der das Arbeitsmedium über die Einlassöffnungen 26 in den Brennraum 1 ausströmen kann, ist es erforderlich, dass der Druck im Steuerraum 46 verringert wird. Dies erfolgt durch Ansteuern des Ventils 54, sodass das Steuermedium in den Niederdruckraum 52 abströmen kann. Die zum Öffnen der Düsennadel 34 benötigte Öffnungskraft wird durch das in dem Druckraum 28 gegen die Druckfläche 39 an der Düsennadel 34 wirkende Arbeitsmedium bewirkt.

Zum Schließen der Düsennadel 34 wird durch Schließen des Ventils 54 der hydraulische Druck in dem Steuerraum 46 erhöht, was eine hydraulische (zusätzliche) Schließkraft in Richtung der Schließstellung der Düsennadel 34 bewirkt, wobei die Federkräfte der beiden Schließfedern 64 und 68, zusammen mit der hydraulischen Schließkraft durch das Steuermedium in den Steuerraum 46, größer sein müssen als die in Öffnungsrichtung auf die Düsennadel 34 wirkende Kraft durch das in dem Druckraum 28 befindliche Arbeitsmedium an der Druckfläche 39.

Weiterhin ist es wesentlich, dass bei nicht betriebenem Injektor 10, insbesondere, wenn die Brennkraftmaschine 2 durch den zweiten Injektor 20 mit flüssigem (Otto-) Kraftstoff bzw. Arbeitsmedium betrieben wird, die Düsennadel 34 gegen den im Brennraum 1 herrschenden Brennraumdruck, der typischerweise bis zu etwa 350bar betragen kann, in ihrer Schließstellung verbleibt, was durch die Federkraft der beiden Schließfedern 64, 68 ermöglicht wird. Mit Blick auf den angesprochenen maximalen Brennraumdruck hat es sich dabei als erforderlich herausgestellt, dass die Fläche A_{S} der Düsennadel 34 im Bereich des Dichtsitzes 38 maximal 41 % der Fläche A_{F} im Bereich des Führungsdurchmessers der Düsennadel 34 bzw. des Führungsabschnitts 40, und die Fläche A_{St} des Abschnitts 66 in Höhe der Steuerfläche 65 zwischen 23% und 74% der Fläche A_{F} im Bereich des Führungsdurchmessers der Düsennadel 34 bzw. des Führungsabschnitts 40 entspricht.

Der soweit beschriebene Injektor 10 kann in vielfältiger Art und Weise abgewandelt bzw. modifiziert werden, ohne vom Erfindungsgedanken abzuweichen.

## Patentansprüche

1. Injektor (10) zum Abgeben eines unter Druck stehenden Arbeitsmediums in einen Brennraum (1) einer Brennkraftmaschine (2), mit einem Injektorgehäuse (22), in dem eine Düsennadel (34) zwischen einer wenigstens eine Einlassöffnung (26) für das Arbeitsmedium in den Brennraum (1) verschließenden Schließstellung und einer die wenigstens eine Einlassöffnung (26) freigebenden Öffnungsstellung längsverschiebbar angeordnet ist, mit einem im Injektorgehäuse (22) angeordneten Druckraum (28) für das Arbeitsmedium, und mit einem im Injektorgehäuse (22) angeordneten Steuerraum (46), der mit einem unter Druck stehenden, von dem Arbeitsmedium unterschiedlichen Steuermedium befüllbar ist, wobei der Druck des Steuermediums die Düsennadel (34) in Richtung ihrer Schließstellung kraftbeaufschlagt, wobei der Steuerraum (34) über ein Steuerventil (54) in einen Niederdruckbereich (52) druckentlastbar ist, und wobei der Druckraum (28) und der Steuerraum (46) hydraulisch voneinander getrennt sind und die Düsennadel (34) mit wenigstens einer Schließfeder (64, 68) gekoppelt ist, insbesondere in Anlagekontakt mit der wenigstens einen Schließfeder (64, 68) angeordnet ist, wobei die wenigstens eine Schließfeder (64, 68) die Düsennadel (34) in Richtung ihrer Schließstellung durch Federkraft kraftbeaufschlagt,
**dadurch gekennzeichnet,**
**dass** die Düsennadel (34) im Steuerraum (46) einen Abschnitt (45) aufweist, der von einer Führungshülse (62) radial umgeben ist, und dass die Führungshülse (62) von einer ersten Schließfeder (64) gegen eine den Steuerraum (46) begrenzendes Bauteil kraftbeaufschlagt ist, wobei in einem vom Niederdruckbereich (52) separaten Federraum (60) eine zweite Schließfeder (68) angeordnet ist und die zweite Schließfeder (68) dazu ausgebildet ist, die Düsennadel (34) mit einer größeren Kraft in Richtung ihrer Schließstellung zu beaufschlagen als die erste Schließfeder (64).

2. Injektor nach Anspruch 1,
**dadurch gekennzeichnet,**
**dass** die Düsennadel (34) in Richtung ihrer Längsachse (32) betrachtet zwischen dem Druckraum (28) für das Arbeitsmedium und dem Steuerraum (46) für das Steuermedium in einem Führungsabschnitt (40) des Injektorgehäuses (22) radial geführt ist, dass der Druck des Steuermediums im Steuerraum (46) auf eine senkrecht zur Längsachse (32) der Düsennadel (34) angeordnete Steuerfläche (65) wirkt, dass die Düsennadel (34) in ihrer Schließstellung unter Ausbildung eines Dichtsitzes (38) an einem Wandabschnitt (36) des Druckraums (28) anliegt, und dass die Fläche (A_{S}) der Düsennadel (34) im Bereich des Dichtsitzes (38) maximal 41% der Fläche (A_{F}) im Bereich des Führungsabschnitts (40) und die Fläche (A_{St}) der Steuerfläche (65) zwischen 23% und 74% der Fläche (A_{F}) im Bereich des Führungsabschnitts (40) entspricht.

3. Injektor nach Anspruch 1 oder 2,
**dadurch gekennzeichnet,**
**dass** die Düsennadel (34) in dem Druckraum (28) für das Arbeitsmedium eine Druckfläche (39) aufweist, die dazu ausgebildet ist, unter dem hydraulischen Druck des Arbeitsmediums eine in die wenigstens eine Einlassöffnung (26) freigebende Öffnungsstellung wirkende Kraft auf die Düsennadel (34) zu erzeugen.

4. Injektor nach Anspruch 1,
**dadurch gekennzeichnet,**
**dass** das Bauteil als Drosselplatte (55) ausgebildet ist.

5. Injektor nach einem der Ansprüche 1 bis 4,
**dadurch gekennzeichnet,**
**dass** im Bereich des Führungsabschnitts (40) eine radial um die Längsachse (32) umlaufende Nut (42) ausgebildet ist, die mit einem Sperrmedium befüllbar ist.

6. Anordnung (100) zum Abgeben von Arbeitsmedium in den Brennraum (1) einer Brennkraftmaschine (2), aufweisend einen ersten Injektor (10), der nach einem der Ansprüche 1 bis 5 ausgebildet ist, und einen zweiten Injektor (20), der dazu ausgebildet ist, ein von dem ersten Injektor (10) unterschiedliches Arbeitsmedium in den Brennraum (1) einzuspritzen, wobei der Brennraumdruck beim Betreiben der Brennkraftmaschine (2) mit dem zweiten Injektor (20) bis zu etwa 350bar beträgt.

7. Anordnung nach Anspruch 6,
**dadurch gekennzeichnet,**
**dass** der erste Injektor (10) dazu ausgebildet ist, einen alternativen Kraftstoff wie Ammoniak oder aber Alkohole, wie Ethanol oder Methanol als Arbeitsmedium und der zweite Injektor (20) Dieselkraftstoff als Arbeitsmedium in den Brennraum (1) abzugeben.

## Claims

1. Injector (10) for dispensing a pressurized working medium into a combustion chamber (1) of an internal combustion engine (2), with an injector housing (22), in which a nozzle needle (34) is arranged longitudinally displaceably between a closed position which closes at least one inlet opening (26) for the working medium into the combustion chamber (1) and an open position which releases the at least one inlet opening (26), with a pressure chamber (28) arranged in the injector housing (22) for the working medium, and with a control chamber (46) which is arranged in the injector housing (22) and can be filled with a pressurized control medium, different from the working medium, wherein the pressure of the control medium applies force to the nozzle needle (34) in the direction of its closed position, wherein the control chamber (34) is pressure-relievable via a control valve (54) into a low-pressure region (52), and wherein the pressure chamber (28) and the control chamber (46) are hydraulically separated from each other, and the nozzle needle (34) is coupled to at least one closing spring (64, 68), in particular is arranged in bearing contact with the at least one closing spring (64, 68), wherein the at least one closing spring (64, 68) subjects the nozzle needle (34) to spring force in the direction of its closed position,
**characterized**
**in that** the nozzle needle (34) has, in the control chamber (46), a portion (45) which is radially surrounded by a guide sleeve (62), and in that the guide sleeve (62) has force applied to it by a first closing spring (64) against a component delimiting the control chamber (46), wherein a second closing spring (68) is arranged in a spring chamber (60) separate from the low-pressure region (52), and the second closing spring (68) is designed to apply a greater force to the nozzle needle (34) in the direction of its closed position than the first closing spring (64).

2. Injector according to Claim 1,
**characterized**
**in that** the nozzle needle (34) is radially guided in a guide portion (40) of the injector housing (22), as viewed in the direction of its longitudinal axis (32), between the pressure chamber (28) for the working medium and the control chamber (46) for the control medium, in that the pressure of the control medium in the control chamber (46) acts on a control surface (65) which is arranged perpendicularly with respect to the longitudinal axis (32) of the nozzle needle (34), in that, in its closed position, the nozzle needle (34) bears, with the formation of a sealing seat (38), against a wall portion (36) of the pressure chamber (28), and in that the surface area (A_{S}) of the nozzle needle (34) in the region of the sealing seat (38) corresponds to a maximum of 41 % of the surface area (A_{F}) in the region of the guide portion (40), and the surface area (A_{St}) of the control surface (65) corresponds to between 23% and 74% of the surface area (A_{F}) in the region of the guide portion (40).

3. Injector according to Claim 1 or 2,
**characterized**
**in that** the nozzle needle (34) has a pressure surface (39) for the working medium in the pressure chamber (28), which pressure surface is designed to generate a force, acting into the opening position which releases at least one inlet opening (26), on the nozzle needle (34) under the hydraulic pressure of the working medium.

4. Injector according to Claim 1,
**characterized**
**in that** the component is designed as a throttle plate (55).

5. Injector according to one of Claims 1 to 4,
**characterized**
**in that** a groove (42) which runs radially around the longitudinal axis (32) and can be filled with a sealing medium is formed in the region of the guide portion (40).

6. Arrangement (100) for dispensing working medium into the combustion chamber (1) of an internal combustion engine (2), comprising a first injector (10) which is designed according to any one of Claims 1 to 5, and a second injector (20) which is designed to inject a working medium different from the first injector (10) into the combustion chamber (1), wherein the combustion chamber pressure when operating the internal combustion engine (2) with the second injector (20) is up to approximately 350 bar.

7. Arrangement according to Claim 6,
**characterized**
**in that** the first injector (10) is designed to dispense an alternative fuel such as ammonia or else alcohols such as ethanol or methanol as the working medium, and the second injector (20) is designed to dispense diesel fuel as the working medium, into the combustion chamber (1).a

## Revendications

1. Injecteur (10) permettant de distribuer un fluide de travail sous pression dans une chambre de combustion (1) d'un moteur à combustion interne (2), comportant un boîtier d'injecteur (22) dans lequel une aiguille d'injection (34) est agencée de manière déplaçable longitudinalement entre une position de fermeture fermant au moins une ouverture d'admission (26) pour le fluide de travail dans la chambre de combustion (1) et une position d'ouverture libérant l'au moins une ouverture d'admission (26), comportant une chambre de pression (28) agencée dans le boîtier d'injecteur (22) pour le fluide de travail, et comportant une chambre de commande (46) agencée dans le boîtier d'injecteur (22), laquelle peut être remplie d'un fluide de commande sous pression, différent du fluide de travail, dans lequel la pression du fluide de commande soumet l'aiguille d'injection (34) à une force en direction de sa position de fermeture, dans lequel la pression dans la chambre de commande (34) peut être réduite par le biais d'une soupape de commande (54) dans une région basse pression (52), et dans lequel la chambre de pression (28) et la chambre de commande (46) sont séparées hydrauliquement l'une de l'autre et l'aiguille d'injection (34) est accouplée à au moins un ressort de fermeture (64, 68), en particulier est agencée en contact d'appui avec l'au moins un ressort de fermeture (64, 68), dans lequel l'au moins un ressort de fermeture (64, 68) soumet l'aiguille d'injection (34) à une force de ressort en direction de sa position de fermeture,
**caractérisé en ce que**
l'aiguille d'injection (34) présente, dans la chambre de commande (46), une partie (45) qui est entourée radialement par un manchon de guidage (62), et **en ce que** le manchon de guidage (62) est soumis à une force par un premier ressort de fermeture (64) contre une pièce délimitant la chambre de commande (46), un deuxième ressort de fermeture (68) étant agencé dans une chambre de ressort (60) séparée de la région basse pression (52) et le deuxième ressort de fermeture (68) étant réalisé pour soumettre l'aiguille d'injection (34) à une plus grande force en direction de sa position de fermeture que le premier ressort de fermeture (64).

2. Injecteur selon la revendication 1,
**caractérisé en ce que**
l'aiguille d'injection (34) est guidée radialement dans une partie de guidage (40) du boîtier d'injecteur (22), considérée dans la direction de son axe longitudinal (32), entre la chambre de pression (28) pour le fluide de travail et la chambre de commande (46) pour le fluide de commande, **en ce que** la pression du fluide de commande dans la chambre de commande (46) agit sur une surface de commande (65) agencée perpendiculairement à l'axe longitudinal (32) de l'aiguille d'injection (34), **en ce que** l'aiguille d'injection (34), dans sa position de fermeture, s'appuie contre une partie de paroi (36) de la chambre de pression (28) en réalisant un siège d'étanchéité (38), et **en ce que** l'aire (A_{S}) de l'aiguille d'injection (34) dans la région du siège d'étanchéité (38) correspond au maximum à 41 % de l'aire (A_{F}) dans la région de la partie de guidage (40) et l'aire (A_{St}) de la surface de commande (65) correspond à entre 23 % et 74 % de l'aire (A_{F}) dans la région de la partie de guidage (40).

3. Injecteur selon la revendication 1 ou 2,
**caractérisé en ce que**
l'aiguille d'injection (34) présente une surface de pression (39) pour le fluide de travail dans la chambre de pression (28), laquelle surface de pression est réalisée pour générer sur l'aiguille d'injection (34) une force agissant dans la position d'ouverture libérant au moins une ouverture d'admission (26).

4. Injecteur selon la revendication 1,
**caractérisé en ce que**
la pièce est réalisée sous forme de plaque d'étranglement (55).

5. Injecteur selon l'une quelconque des revendications 1 à 4,
**caractérisé en ce que**
dans la région de la partie de guidage (40) est réalisée une rainure (42) s'étendant radialement autour de l'axe longitudinal (32), laquelle peut être remplie d'un fluide de barrage.

6. Agencement (100) permettant de distribuer un fluide de travail dans la chambre de combustion (1) d'un moteur à combustion interne (2), présentant un premier injecteur (10) qui est réalisé selon l'une quelconque des revendications 1 à 5 et un deuxième injecteur (20) qui est réalisé pour injecter dans la chambre de combustion (1) un fluide de travail différent du premier injecteur (10), dans lequel la pression de chambre de combustion lors du fonctionnement du moteur à combustion interne (2) avec le deuxième injecteur (20) est de jusqu'à 350 bars approximativement.

7. Agencement selon la revendication 6,
**caractérisé en ce que**
le premier injecteur (10) est réalisé pour distribuer un autre carburant tel que de l'ammoniac ou encore des alcools tels que de l'éthanol ou du méthanol comme fluide de travail et le deuxième injecteur (20) est réalisé pour distribuer du carburant Diesel comme fluide de travail dans la chambre de combustion (1).
